# EUROPÄISCHE PATENTSCHRIFT

(11) **EP 0 945 385 B1**
(45) Veröffentlichungstag und Bekanntmachung des Hinweises auf die Patenterteilung: **02.10.2002**
(21) Anmeldenummer: 99101732.8
(22) Anmeldetag: 10.02.1999
(51) Int. Cl.: B65H 45/22

(54) **Falztrichter eines Falzapparats einer Rotationsdruckmaschine**
Folding triangle of a folding apparatus of a rotary printing press
Triangle plieur d'un appareil de pliage d'une machine d'impression rotative

(30) Priorität: 26.03.1998 US 48011
(43) Veröffentlichungstag der Anmeldung: 29.09.1999
(73) Patentinhaber: Heidelberger Druckmaschinen Aktiengesellschaft, 69115 Heidelberg (DE)
(72) Erfinder: Albert, Kevin Francis, Barrington, NH 03825 (US); Burke, David Charles, Portsmouth, NH 03801 (US)

(56) Entgegenhaltungen:
- EP-A- 0 019 708
- DE-A- 4 435 528
- DE-B- 1 142 878

## Beschreibung

Die vorliegende Erfindung betrifft einen Falztrichter in einem Falzapparat einer Rotationsdruckmaschine gemäß dem Oberbegriff von Anspruch 1 und 2.

Für das Falzen einer sich kontinuierlich durch eine Rollenrotationsdruckmaschine bewegenden Bahn werden Falztrichter verwendet. Falztrichter besitzen gewöhnlich die Form eines umgekehrten Dreiecks, über das die sich bewegende Bahn geführt wird. Bei einem herkömmlicher Falztrichter wird Luft in den Zwischenraum zwischen der Bahn und dem Falztrichter geblasen, und zwar durch radiale Öffnungen, die sich an den Rändern oder in entlang der Ränder angeordneten Stangen des Falztrichters befinden, über welche sich die Bahn bewegt.

Fig. 1 und Fig. 2 zeigen verschiedene Formen von Falztrichtern nach dem Stand der Technik.

In der Ausführungsform der Fig. 1 bewegt sich eine Bahn von einem breiten Abschnitt des Falztrichters zu einem unteren Abschnitt des Falztrichters, an welcher Stelle die Bahn eine gefalzte Form angenommen hat, d. h. daß die Bahn an oder nahe ihrer vorherigen Mittellinie gefalzt wurde. Durch die sich in einem Abstand entlang der Längen der Trichterstangen befindlichen Öffnungen wird Luft geblasen, um ein Luftkissen zwischen den Seitenflächen des Falztrichters und der Bahn zu erzeugen. Gleichermaßen weist der konische Falztrichter der Fig. 2 entlang seiner Trichterstangen ausgebildete Öffnungen auf, durch welche Luft geblasen und ein Luftkissen zwischen den Seitenflächen und der sich bewegenden Bahn geschaffen wird.

Jedoch ist bei den in den Fig. 1 und 2 dargestellten Falztrichtern keine gleichmäßige Druckverteilung in den Bereichen zwischen den Öffnungen gegeben. Es entstehen sogar Niederdruckbereiche, so daß die bedruckte Papierbahn die stationären Trichterstangen kontaktieren kann. Dieser Kontakt hinterläßt dann oft Schmierstellen auf der Bahn. Eine weitere Konsequenz beim Kontakt der Bahn mit den Trichterstangen ist der allmähliche Verschleiß der Stangen.

Die Niederdruckbereiche können sich nicht nur zwischen den Luftöffnungen auf dem Falztrichter bilden, sondern auch in den Öffnungen selbst, wenn der Luftstrom nicht richtig reguliert wird. Der durch die individuellen Öffnungen in den Trichterstangen der Fig. 1 und 2 fließende Luftstrom wird nicht individuell gesteuert. Das Strömen der Luft durch die verschiedenen Öffnungen der Trichterstangen wird kollektiv gesteuert, beispielsweise durch ein Meßventil. Jedoch erlaubt das Meßventil nur eine sehr grobe Regulierung des zwischen der Bahn und dem Falztrichter aufgebauten Luftkissens. Diese Niederdruckprobleme können dazu führen, daß die Luftöffnungen mit Farbe oder Papierstaub verstopft werden und somit das Durchströmen der Luft blockiert ist. Dies führt wiederum zu vorzeitiger Abnutzung des Falztrichters und zu Beschädigungen der Bahn.

Die Anwendung eines Luftstromes ist weiterhin von den in Rollenrotationsdruckmaschinen zum Wenden oder Umlenken der bedruckten Papierbahn eingesetzten Wendestangen her bekannt, wobei ein Luftkissen erzeugt wird, um die Bewegungsrichtung der Bahn ohne Kontakt mit der Bahn zu ändern. Diese Art von Einrichtung wird verwendet, wenn die auf die Bahn gedruckte Farbe noch feucht ist, denn jeglicher Kontakt zwischen der Bahn und einer Wendestange würde zu Beschädigungen der Bahn führen und wahrscheinlich den Druckprozeß unterbrechen. Die mit Druckluft beaufschlagten Wendestangen erfordern einen relativ großen Luftspalt zwischen der Bahn und der Oberfläche der Wendestange. Bei einem Falztrichter ist jedoch ein minimaler Luftspalt erforderlich, um ein möglichst konstantes und genaues Schnittregister und damit eine hohe Qualität der Druckprodukte zu erzielen.

Es wurde versucht, die oben erwähnten Mängel bei Falztrichtern zu beseitigen, indem die Positionen der Luftöffnungen in den Trichterstangen neu angeordnet und verändert wurden und die Anzahl der Luftöffnungen erhöht wurde. Außerdem wurde ein Band mit einem niedrigen Reibungskoeffizienten auf der Oberfläche der Trichterstangen angebracht. Jedoch konnten durch diese Maßnahmen die zuvor erwähnten Mängel nicht beseitigt werden.

In der DE 44 35 528 C2 ist ein Falztrichter beschrieben, der ähnlich dem in Fig. 2 dargestellten individuelle Luftauslassöffnungen besitzt, durch die Luft vom Innenraum des Falztrichters in den Zwischenraum zwischen der Falztrichteroberfläche und der darüber geführten Papierbahn geblasen wird. Zwischen den Öffnungen können sich grabenförmige Vertiefungen an der Oberfläche des Falztrichters befinden, von denen die Ausbreitung der Druckluft auf der Oberfläche unterstützt wird. Die austretende Luftmenge wird jedoch von den individuellen Luftaustrittsöffnungen bestimmt.

In der EP 0 019 708 A1 ist ein Verfahren zum Herstellen eines Falztrichters beschrieben, bei dem die Luftaustrittsöffnungen schlitzförmig ausgestanzt werden können. Zwischen diesen Schlitzlöchern tritt allerdings keine Luft aus, sodass sich auch hier das Problem von Niederdruckbereichen zwischen den Luftöffnungen ergibt.

Demgemäß ist es die Aufgabe der Erfindung, einen Falztrichter zu schaffen, der eine stets abschmierfreie Führung der Bahn gewährleistet. Die Aufgabe wird erfindungsgemäß durch den Anspruch 1 gelöst.

Die vorliegende Erfindung betrifft das Einleiten von Luft in einen Zwischenraum zwischen Falztrichter und Bahn, ohne die Benutzung von Luftöffnungen oder internen Luftwegen in den Trichterstangen. Die erfindungsgemäßen Ausführungsbeispiele erzielen eine gleichmäßige Luftverteilung auf der Oberfläche des Falztrichters, so daß der benötigte Luftspalt bzw.Luftraum zwischen der Falztrichteroberfläche und der sich bewegenden Bahn minimal ist. Es kann also der Falztrichter für die Erzeugung eines Falzes in der Bahn verwendet werden, ohne daß ein nennenswerter Kontakt zwischen dem Falztrichter und der Bahn stattfindet. Eine Beschädigung der Bahn und die Abnutzung des Falztrichters sind somit minimiert und/oder beseitigt.

Die Ausführungsbeispiele der vorliegenden Erfindung zeigen einen eine Bahn transportierenden Falztrichter mit einer ersten Oberfläche, über die die Bahn bewegt wird, und mit einer Einrichtung, die Luft in einen Zwischenraum zwischen der Bahn und der ersten Oberfläche zuführt, um die Bahn frei schweben zu lassen, wobei die Luftzuführeinrichtung mindestens einen Schlitz umfaßt, der in der ersten Oberfläche gebildet ist und sich über einen wesentlichen Teil der Länge der ersten Oberfläche erstreckt.

Die Merkmale der vorliegenden Erfindung werden in der folgenden Beschreibung bevorzugter Ausführungsbeispiele im Zusammenhang mit den beigefügten, nachstehend aufgeführten Zeichnungen näher erläutert.

Es zeigen: <
- Fig. 1: einen Falztrichter nach dem Stand der Technik;
- Fig. 2: einen weiteren Falztrichter nach dem Stand der Technik;
- Fig. 3: ein Ausführungsbeispiel eines Falztrichters gemäß vorliegenden Erfindung;
- Fig. 4: eine teilweise Querschnittansicht des Falztrichters der Fig. 3; und
- Fig. 5A - 5C: ein alternatives Ausführungsbeispiel eines Falztrichters gemäß vorliegender Erfindung.

Fig. 3 zeigt einen Falztrichter 300 als Teil einer Rotationsdruckmaschine 302. Die Druckmaschine 302 umfaßt mindestens eine Walze 304, die eine Bahn 326 über eine erste Oberfläche 306 einer Frontplatte 308, die Teil des Falztrichters 300 ist, zuführt.

Der Falztrichter 300 umfaßt eine Einrichtung, die in den Raum zwischen der Bahn 326 und der ersten Oberfläche 306 Luft zuführt. In einem Ausführungsbeispiel der Erfindung erfolgt die Luftzufuhr in diesen Zwischenraum durch mindestens einen Schlitz 310 (Fig. 4), der entlang eines wesentlichen Teils der Länge der ersten Oberfläche 306 gebildet ist, so daß sich die Bahn über die erste Oberfläche auf einem Luftkissen bewegt. Der Bezug auf einen wesentlichen Teil der Länge bedeutet eine Länge, die ausreicht, um ein angemessenes Luftkissen zwischen der sich bewegenden Bahn 326 und der ersten Oberfläche 306 zu erzeugen, wobei die Größe (z. B. die Breite), das Gewicht und die Laufgeschwindigkeit der Bahn zu berücksichtigen sind. Bei der bevorzugten Ausführungsform der Erfindung ist mindestens ein Schlitz 310 zwischen einer Schlitzfläche 312 und einer jeweiligen der beiden Trichterstangen 314 und 316 gebildet, wobei jedoch ebenfalls die Möglichkeit besteht, mehrere Schlitze hintereinander vorzusehen, sofern dies gewünscht ist.

In dem in Fig. 3 gezeigten Ausführungsbeispiel ist die Frontplatte 308 in einer gegenüber den Trichterstangen 314, 316 abgesenkten Position angeordnet. Es wurde auf individuelle Luftöffnungen in den umfänglichen Bereichen der Trichterstangen (d. h. in Bereichen der Trichterstangen, in denen diese auf beiden Seiten der Frontplatte 308 freiliegen) verzichtet. Anstelle dieser individuellen Luftöffnungen in den umfänglichen Bereichen der freiliegenden Teile der Trichterstangen zeigt die Ausführungsform der Fig. 3 eine geschichtete Konstruktion, bei der von mindestens einem Schlitz 310 Luft austritt. Ein gleicher Schlitz kann auf der anderen Seite der Frontplatte 308, nämlich zwischen der Frontplatte 308 und der Trichterstange 316 gebildet sein.

Auf diese Weise werden auf herkömmlichen Falztrichtern Niederdruckbereiche zwischen den Luftlöchern und an den Luftlöchern entstandene Niedrigdruckbereiche beseitigt. Somit kann eine gleichmäßigere Luftverteilung erzielt und ein Luftkissen über den gesamten Zwischenraum gemäß den Ausführungsbeispielen der vorliegenden Erfindung erstellt werden.

Die in Fig. 3 gezeigten beiden Trichterstangen 314, 316 sind als zwei zylindrische Stangen konstruiert und derart zusammengesetzt, daß die Mittellinien der zylindrischen Stangen an einem Punkt zusammentreffen und eine Trichternase 318 bilden. Für die Verwirklichung der Merkmale der vorliegenden Erfindung können jedoch beliebige Konstruktionen verwendet werden. Beispielsweise können die zylindrischen Stangen auch konisch o. ä. ausgebildet sein.

Die Frontplatte 308 ist unmittelbar unterhalb der Tangentialebene der beiden Trichterstangen auf die Falztrichterkonstruktion montiert, so daß die Schlitze 310 zwischen der Frontplatte 308 und den Trichterstangen 314, 316 gebildet sind. Eine Hinterplatte 320, die eine untere Kante 328 und eine obere Kante 332 (Fig. 3)aufweist, kann an einer Seite der Trichterstangen 314, 316 angebracht sein, die der Seite gegenüberliegt, an der die Frontplatte 308 angeordnet ist. In Fig. 3 bewegt sich die Bahn 326 berührungslos auf einem Luftpolster über die Frontplatte 308.

Die Frontplatte 308 und die Hinterplatte 320 bilden eine geschichtete Konstruktion, in die über einen oder mehrere Lufteinlaßöffnungen 322 eine gewünschte Menge Druckluft eingeleitet werden kann. Die Luftmengen können nach Wunsch in beliebiger Weise gemessen werden. Wie in Fig. 3 weiterhin gezeigt ist, kann der in den Innenraum zwischen der Frontplatte 308 und der Hinterplatte 320 geleitete Luftstrom mit einem herkömmlichen Luftventil 324 reguliert werden. Diese eingelassene Luft erfüllt den Innenraum, der von der Frontplatte 308, der Hinterplatte 320 und den beiden Trichterstangen 314, 316 bestimmt wird. Fig. 3 zeigt ferner eine stationäre Stützplatte 330, die den unteren Teil 318 der Trichterstangen 314, 316 zusammenhält und einen Teil des Innenraums zwischen der Frontplatte 308, der Hinterplatte 320 und den Trichterstangen 314, 316 bildet. Gleichermaßen ist eine stationäre obere Stützplatte 334 an einem oberen Teil des Falztrichters 300 vorgesehen, die an die obere Kante 332 der Hinterplatte 320 angrenzt. Luft aus dem Innenraum kann nur durch Schlitze wie den in Fig. 3 gezeigten Schlitz 310, entweichen. Somit bewegt sich die Luft unter die Bahn 326 und über die Frontplatte in der Weise, daß die Bahn 326 frei schwebt.

Wie in den Ausführungsbeispielen der Erfindung gezeigt ist, besteht die Möglichkeit, den Luftstrom durch die Schlitze 310 entlang der Länge der Schlitze zu regulieren. Bei einer solchen Regulierung des Luftstroms können Faktoren, wie eine Änderung der Bahnbreite oder Bahngeschwindigkeit, berücksichtigt werden. Außerdem kann durch solch eine Regulierung der durch die Schlitze 310 fließende Luftstrom ausgeglichen und somit in dem Zwischenraum zwischen Bahn und Falztrichter-Frontplatte 308 gleichmäßig verteilt werden. Eine solche Luftstromregulierung kann auch durch Steuerung der Breite der Schlitze 310 mittels eines oder mehrerer den Luftstrom steuernden Schlitzverschlüsse 406 erfolgen.

Die erfindungsgemäße Fähigkeit, die über den Falztrichter laufende Bahn in einen wohl definierten Schwebezustand zu versetzen und die zugeführte Druckluft durch die Schlitze 310 zu steuern, bringt den Vorteil mit sich, daß die Falzbildung in der Bahn ohne eine erhöhte Abnutzung des Falztrichters stattfindet und keine Gefahr des Abschmierens der bedruckten Bahn 326 aufgrund einer Verstopfung von Luftöffnungen besteht.

Fig. 4 zeigt einen teilweisen Querschnitt des Falztrichters der Fig. 3. Daraus ist ersichtlich, daß die Luftzufuhr zur Erstellung eines Luftkissens zwischen der sich bewegenden Bahn und der Oberfläche 306 der Frontplatte 308 durch Änderung der Dimension der Schlitze 310 reguliert werden kann. Die Schlitze 310 können beispielsweise breiter oder schmäler gemacht werden, um den Luftstrom an jegliche Bahnbreite anzupassen. Wie in Fig. 4 gezeigt ist, wird der Luftstrom so gesteuert, daß die Luft aus dem Innenraum des Falztrichters nur unterhalb der Bahn 326 entweicht, während sich diese über die Frontplatte 308 bewegt. Die durch die Schlitze 310 zugeführte Luftmenge wird gesteuert, indem die effektive Breite der Schlitze 310 entlang ihrer Länge variiert wird.

In dem Ausführungsbeispiel der Fig. 4 ist mindestens ein Stellknopf 402 vorgesehen, der um eine Achse 404 drehbar ist und wie eine Schraube gedreht werden kann, um einen den Luftstrom steuernden Schlitzverschluß 406 seitlich zu verschieben. Der Schlitzverschluß 406 kann in Reaktion auf eine von dem Stellknopf 402 ausgelöste Drehbewegung eines Exzenters 408 verschoben werden. Ein Schlitzverschluß 406, der verschoben worden ist, um den Schlitz 310 zu verschmälern, ist im rechten Teil der Fig. 4 in gebrochenen Linien dargestellt. Somit kann durch eine derartige Steuerung der Luftzufuhr ein gewünschtes beständiges Schweben der Bahn 326 über der durch die Frontplatte 308 definierten ersten Oberfläche 306 erzielt werden.

In Fig. 4 ist auch die Verwendung eines Luftverschlußes 410 zwischen der Hinterplatte 320 und den Trichterstangen 314, 316 gezeigt. Gleichermaßen können Luftverschlüsse 410 zwischen der unteren Kante 328 der Hinterplatte 320 und der Stützplatte 330 verwendet werden, um das untere Teil 318 der in Fig. 3 gezeigten Trichterstangen zusammenzuhalten. Zusätzlich kann ein Luftverschluß 410 zwischen der oberen Kante 332 der Hinterplatte 320 und der oberen Stützplatte 334 angebracht sein.

Wie in Fig. 4 ebenfalls ersichtlich ist, dienen die Schäfte 412 der Stellknöpfe 402 dazu, die Frontplatte 308 in einem Abstandsverhältnis zu den Trichterstangen 314, 316 zu halten und die Schlitze 310 zu bilden. Selbstverständlich kann die in Fig. 4 gezeigte seitliche Bewegung der Schlitzverschlüsse auch durch eine senkrechte Bewegung der Frontplatte 308 erfolgen, d. h. durch eine Veränderung des Abstands zwischen Frontplatte 308 und Hinterplatte 320, um die Luftzufuhr in den Zwischenraum zwischen der ersten Oberfläche 306 und der Bahn 326 zu steuern. Ferner ist es denkbar, die Frontplatte 308 in tangentialer Richtung zu verschieben, oder die Schlitze 310, die in Fig. 3 entlang eines wesentlichen Teils des Falztrichters als kontinuierliche Schlitze ausgebildet sind, in alternativen Ausführungsformen auch durch mehrere Schlitze von beliebiger gewünschter Länge entlang des Falztrichters zu ersetzen. Zusätzliche Schlitze können auch in der Frontplatte 308 parallel zu den Schlitzen 310 vorgesehen sein.

Die Fig. 5A bis 5C stellen ein alternatives Ausführungsbeispiel eines Falztrichters 500 gemäß vorliegender Erfindung dar. Bei der in Fig. 5A gezeigten Ausführung wurden die für die Bildung der Schlitze 310 verwendeten Trichterstangen und eine Frontplatte durch eine einzige Trichterplatte 502 mit vorzugsweise konisch geformten Seitenwänden ersetzt. Die Trichterplatte 502 stellt eine erste Oberfläche dar, die zur Bildung des Zwischenraums zwischen der sich bewegenden Bahn 512 und dem Falztrichter 500 verwendet wird. Die Schlitze 504 und 506 erstrecken sich entlang eines wesentlichen Teils der Länge der Trichterplatte 502. Wie bei dem Ausführungsbeispiel der Fig. 3 kann die Trichternase 508 des Falztrichters 500 mit der Trichterplatte 502 abnehmbar verbunden werden (z. B. mittels Schrauben o. ä.), so daß diese Nase, die zur Bildung eines Falzes in der laufenden Bahn 512 verwendet wird, auf einfache Weise durch eine andere Nase 508 ersetzt werden kann. Ein oberer Teil des Falztrichters kann auf eine stationäre Stütze 510 montiert werden.

Bei dem Ausführungsbeispiel der Fig. 5A kann eine Luftstromsteuerung in ähnlicher Weise, wie dies in bezug auf die Ausführungsform der Fig. 3 beschrieben ist, erfolgen. Das heißt, es kann in dem Innenraum zwischen der Trichterplatte 502 und einer Hinterplatte (in Fig. 5A nicht gezeigt) eine Luftstromregulierung stattfinden. Die Luftstromregulierung kann in gleicher Weise wie bei der Ausführungsform von Fig. 3 und 4 durch Steuerung der Breite der Schlitze in der Trichterplatte 502 mittels eines oder mehrerer Schlitzverschlüsse 406 erfolgen. Das Verschließen des Innenraums kann in gleicher Weise, wie dies mit Bezug auf Fig. 3 beschrieben ist, vorgenommen werden.

Fig. 5B zeigt eine Vorderansicht des Falztrichters der Fig. 5A, bei der die Bahn 512 in eine senkrecht nach unten verlaufende Richtung bewegt wird. Die Kanten der Bahn werden über die konischen Seiten der Trichterplatte 502 nach unten gezogen, um so einen Falz 514 in der sich bewegenden Bahn zu bilden. Der Falz als solcher wird dabei durch Walzen 516, 518, die mit den sich zuspitzenden, konisch geformten Seitenwänden der Trichterplatte 502 zusammenwirken, geformt.

Fig. 5C zeigt eine Seitenansicht des in Fig. 5B dargestellten Vorgangs. Wie darin ersichtlich ist, bewegt sich die Bahn 512 über eine Trichtereinlaufwalze 520 der Druckmaschine und weiter über den Falztrichter 500 und wird gefalzt; dann verläßt die Bahn 512 den unteren, eine verminderte Breite aufweisenden Teil des Falztrichters 500.

Es soll verstanden sein, daß die in den Fig. 3-5 darstellten Ausführungsformen nur Beispiele sind und daß es eine Reihe von Variationen gibt. Beispielsweise können die in diesen Figuren dargestellten Schlitze in jeder beliebigen Art und Weise gestaltet sein, um einen gleichmäßigen Luftstrom in dem Zwischenraum zwischen der Bahn und der Oberfläche des Falztrichters, über die sich die Bahn bewegt, zu erzielen. Zusätzlich können die den Luftstrom steuernden Schlitzverschlüsse 406 in alternativen Ausführungsbeispielen anders gestaltet sein. Beispielsweise können sich die Schlitzverschlüsse entlang der Länge der Schlitze erstrecken. Alternativ kann in Abhängigkeit des vom Anwender gewünschten Ausmaßes der Luftstromsteuerung eine Anzahl von individuellen Luftstromsteuerungsverschlüssen entlang der Länge der Schlitze entweder aneinandergrenzend oder voneinander beabstandet angeordnet sein.

### LISTE DER BEZUGSZEICHEN

- 100: Falztrichter (Fig. 1)
- 102: Bahn
- 104: breiter Teil des Falztrichters 100
- 106: unterer Teil des Falztrichters 100
- 108: Luftlöcher der Trichterstangen 110, 111
- 110: Trichterstange
- 111: Trichterstange
- 112: Seitenfläche des Falztrichters 100
- 114: Seitenfläche des Falztrichters 100
- 200: Falztrichter (Fig. 2)
- 202: Trichterstange
- 204: Trichterstange

- 300: Falztrichter (Fig. 3)
- 302: Rotationsdruckmaschine
- 304: Walze
- 306: erste Oberfläche der Frontplatte 308
- 308: Frontplatte
- 310: Schlitz
- 312: Schlitzfläche
- 314: Trichterstange
- 316: Trichterstange
- 318: Trichternase
- 320: Hinterplatte
- 322: Lufteinlaßöffnung
- 324: Luftventil
- 326: Bahn
- 328: untere Kante der Hinterplatte 320
- 330: stationäre Stützplatte
- 332: obere Kante der Hinterplatte 320
- 334: stationäre Stützplatte
- 402: Stellknopf (Fig. 4)
- 404: Achse des Stellknopfes
- 406: Schlitzverschlüsse
- 408: Exzenter
- 410: Luftverschluß
- 412: Schaft des Stellknopfes 402
- 500: Falztrichter (Fig. 5A-5C)
- 502: Trichterplatte
- 504: Schlitz
- 506: Schlitz
- 508: Trichternase
- 510: stationäre Stütze
- 512: Bahn
- 514: Falz in der Bahn
- 516: Walze
- 518: Walze
- 520: Trichtereinlaufwalze

## Patentansprüche

1. Falztrichter zum Falzen einer laufenden Papierbahn in einer Rollenrotationsdruckmaschine mit einer ersten Oberfläche (306; 502), über die die Bahn (326; 512) transportiert wird, einen mit Luft gefüllten Innenraum des Falztrichters (3, 300, 500) und einer Einrichtung zum Zuführen von Luft vom Innenraum in einen von der ersten Oberfläche (306; 502) und der Bahn (326; 512) gebildeten Zwischenraum,
**dadurch gekennzeichnet,**
**dass** mindestens ein Schlitz (310; 504, 506) in der ersten Oberfläche gebildet ist, durch den hindurch die Luft vom Innenraum in den Zwischenraum entweicht, wobei sich der Schlitz über einen wesentlichen Teil der Länge der ersten Oberfläche erstreckt.

2. Falztrichter nach Anspruch 1,
**dadurch gekennzeichnet,**
**daß** dieserferner mindestens zwei Stangen (314, 316) zum Falzen der Bahn und eine erste Platte (308) und eine zweite Platte (320) umfaßt, die auf den einander gegenüberliegenden Seiten der beiden Stangen (314, 316) angebracht sind, wobei der mindestens eine Schlitz (310) zwischen der ersten Platte (308) und der mindestens einen der beiden Stangen (314, 316) gebildet ist.

3. Falztrichter nach Anspruch 1 oder 2,
**dadurch gekennzeichnet,**
**daß** dieserferner mindestens einen zusätzlichen Schlitz (310) zwischen der anderen der mindestens zwei Stangen (314, 316) und der ersten Platte (308) umfaßt, um Luft in den Zwischenraum einzulassen.

4. Falztrichter nach einem der Ansprüche 2 oder 3,
**dadurch gekennzeichnet,**
**daß** zwischen der ersten Platte (308), der zweiten Platte (320) und den beiden Stangen (314, 316) ein Innenraum definiert wird, in den die Luft als ein vorgegebener Luftstrom eingebracht wird.

5. Falztrichter nach einem der vorhergehenden Ansprüche,
**dadurch gekennzeichnet,**
**daß** dieserferner eine Einrichtung zum Regulieren der Breite des mindestens einen Schlitzes (310) umfaßt, um den in den Zwischenraum eingeleiteten Luftstrom zu steuern.

6. Falztrichter nach Anspruch 5,
**dadurch gekennzeichnet,**
**daß** die Einrichtung zum Regulieren der Breite ferner mindestens einen bewegbaren Schlitzverschluß (406) zum Steuern des Luftstroms und eine Einrichtung (402) zum Regulieren der Position des mindesten einen Schlitzverschlusses (406) innerhalb des mindestens einen Schlitzes (310) umfaßt.

7. Falztrichter nach Anspruch 6,
**dadurch gekennzeichnet,**
**daß** die Einrichtung (402) zum Regulieren der Position des mindesten einen Schlitzverschlusses (406) ferner mindestens einen Exzenter (408), der operativ mit dem mindestens einen Schlitzverschluß (406) verbunden ist, und einen drehbaren Stellknopf (402) zum Regulieren der Position des Exzenters (408) umfaßt.

8. Falztrichter nach Anspruch 5,
**dadurch gekennzeichnet,**
**dass** die Einrichtung zur Regulierung der Schlitzbreite den Abstand zwischen einer Frontplatte (308) und den Innenraum definierenden Teilen (314, 316) des Falztrichters verändert.

9. Falztrichter nach Anspruch 1,
**dadurch gekennzeichnet,**
**daß** die erste Oberfläche (306) als eine der Form des Falztrichters (500) angepaßte Trichterplatte (502) ausgebildet ist, in welche der mindestens eine Schlitz (504, 506) unmittelbar eingebracht ist.

10. Falztrichter nach Anspruch 9,
**dadurch gekennzeichnet,**
**daß** insgesamt zwei Schlitze (504, 506) im Bereich der Seitenkanten der Trichterplatte (502) in diese eingebracht sind.

11. Falztrichter nach einem der Ansprüche 9 oder 10,
**dadurch gekennzeichnet,**
**daß** am zulaufenden Ende der Trichterplatte (502) eine Trichternase (508) vorgesehen ist, die mit der Trichterplatte (502) lösbar verbunden ist.

## Claims

1. Folding former for folding a moving paper web in a web-fed rotary printing machine, having a first surface (306; 502), over which the web (326; 512) is transported, an air-filled internal space in the folding former (3, 300, 500) and a device for supplying air from the internal space into an intermediate space formed by the first surface (306; 502) and the web (326; 512), **characterized in that** at least one slot (310; 504, 506) is formed in the first surface, through which the air escapes from the internal space into the intermediate space, the slot extending over a substantial part of the length of the first surface.

2. Folding former according to Claim 1, **characterized in that** this additionally comprises at least two rods (314, 316) for folding the web and a first plate (308) and a second plate (320), which are fitted to mutually opposite sides of the two rods (314, 316), the at least one slot (310) being formed between the first plate (308) and at least one of the two rods (314, 316).

3. Folding former according to Claim 1 or 2, **characterized in that** this also comprises at least one additional slot (310) between the other of the at least two rods (314, 316) and the first plate (308), in order to let air into the intermediate space.

4. Folding former according to either of Claims 2 and 3, **characterized in that**, between the first plate (308), the second plate (320) and the two rods (314, 316), an internal space is defined into which the air is introduced as a predefined air flow.

5. Folding former according to one of the preceding claims, **characterized in that** this also comprises a device for regulating the width of the at least one slot (310), in order to control the air flow introduced into the intermediate space.

6. Folding former according to Claim 5, **characterized in that** the device for regulating the width also comprises at least one moveable slot closure (406) for controlling the air flow and a device (402) for regulating the position of the at least one slot closure (406) within the at least one slot (310).

7. Folding former according to Claim 6, **characterized in that** the device (402) for regulating the position of the at least one slot closure (406) also comprises at least one eccentric (408), which his operatively connected to the at least one slot closure (406) and comprises a rotatable setting knob (402) for regulating the position of the eccentric (408).

8. Folding former according to Claim 5, **characterized in that** the device for regulating the slot width changes the distance between a front plate (308) and the parts (314, 316) of the folding former which define the internal space.

9. Folding former according to Claim 1, **characterized in that** the first surface (306) is formed as a former plate (502) which is matched to the shape of the folding former (500) and into which the at least one slot (504, 506) is directly introduced.

10. Folding former according to Claim 9, **characterized in that** a total of two slots (504, 506) are introduced into the former plate (502) in the region of the side edges of the latter.

11. Folding former according to either of Claims 9 and 10, **characterized in that** at the tapering end of the former plate (502), a former nose (508) is provided, which is detachably connected to the former plate (502).

## Revendications

1. Triangle ou cône plieur destiné au pliage d'une bande de papier en circulation dans une rotative d'impression à bobines, comprenant une première surface (306 ; 502) par-dessus laquelle est transportée la bande (326 ; 512), un espace intérieur du cône plieur (3, 300, 500), qui est rempli d'air, et un dispositif pour amener de l'air de l'espace intérieur dans un espace intermédiaire formé par la première surface (306 ; 502) et la bande (326 ; 512),
**caractérisé en ce que** dans la première surface (306 ; 502) est formée au moins une fente (310 ; 504, 506) à travers laquelle l'air de l'espace intérieur s'échappe dans l'espace intermédiaire, la fente s'étendant sur une grande partie de la longueur de la première surface.

2. Cône plieur selon la revendication 1, **caractérisé en ce que** celui-ci comprend par ailleurs, au moins deux tiges (314, 316) pour plier la bande et une première plaque (308) ainsi qu'une seconda plaqua (320), qui sont placées sur les côtés opposés des deux tiges (314, 316), ladite au moins une fente (310) étant formée entre la première plaque (308) et au moins l'une des deux tiges (314, 316).

3. Cône plieur selon la revendication 1 ou 2, **caractérisé en ce que** celui-ci comprend par ailleurs, au moins une fente supplémentaire (310) entre l'autre desdites au moins deux tiges (314, 316) et la première plaque (308), en vue de laisser pénétrer de l'air dans l'espace intermédiaire.

4. Cône plieur selon l'une des revendications 2 ou 3, **caractérisé en ce qu'**entre la première plaque (308) et les deux tiges (314, 316) est défini un espace intérieur dans lequel est introduit l'air sous la forme d'un écoulement prédéterminé ou prescrit.

5. Cône plieur selon l'une des revendications précédentes, **caractérisé en ce que** celui-ci comprend par ailleurs un dispositif de réglage de la largeur de ladite au moins une fente (310) pour commander l'écoulement d'air envoyé dans l'espace intermédiaire.

6. Cône plieur selon la revendication 5, **caractérisé en ce que** le dispositif de réglage de la largeur comprend par ailleurs, au moins une fermeture de fente (406) mobile, pour commander l'écoulement d'air, et un dispositif (402) pour régler la position de ladite au moins une fermeture de fente (406) à l'intérieur de ladite au moins une fente (310).

7. Cône plieur selon la revendication 6, **caractérisé en ce que** le dispositif (402) pour régler la position de ladite au moins une fermeture de fente (406) comprend par ailleurs, au moins un excentrique (408) qui est relié sur le plan opérationnel à ladite au moins une fermeture de dente (406), et un bouton de réglage rotatif (402) pour régler la position de l'excentrique (408).

8. Cône plieur selon la revendication 5, **caractérisé en ce que** le dispositif de réglage de la largeur de fente fait varier la distance entre une plaque frontale (308) et les pièces (314, 316) définissant l'espace intérieur du cône plieur.

9. Cône plieur selon la revendication 1, **caractérisé en ce que** la première surface (306) est réalisée en tant que plaque de cône (502) adaptée à la forme du cône plieur (500), et dans laquelle est réalisée directement ladite au moins une fente (504, 506).

10. Cône plieur selon la revendication 9, **caractérisé en ce qu'**au total deux fentes (504, 506) sont réalisées dans la plaque de cône (502), dans la zone des bords latéraux de celle-ci.

11. Cône plieur selon l'une des revendications 9 ou 10, **caractérisé en ce qu'**à l'extrémité en pointe de la plaque de cône (502) est prévu un nez de cône (508) qui est relié de manière amovible à la plaque de cône (502).
